# EUROPÄISCHE PATENTSCHRIFT

(11) **EP 0 795 512 B1**
(45) Veröffentlichungstag und Bekanntmachung des Hinweises auf die Patenterteilung: **05.07.2000**
(21) Anmeldenummer: 96103795.9
(22) Anmeldetag: 11.03.1996
(51) Int. Cl.: B66B 23/10, B66B 23/02

(54) **Fahrsteig**
Moving walkway
Trottoir roulant

(43) Veröffentlichungstag der Anmeldung: 17.09.1997
(73) Patentinhaber: THYSSEN AUFZÜGE GMBH, 73765 Neuhausen a.d.F. (DE)
(72) Erfinder: Henning, Gunter, 22113 Oststeinbek (DE); Tolle, Jürgen, 21465 Reinbek (DE)
(74) Vertreter: Baronetzky, Klaus, Dipl.-Ing.

(56) Entgegenhaltungen:
- EP-A- 0 490 591
- DE-A- 2 223 823
- FR-A- 2 391 937

## Beschreibung

Die Erfindung betrifft einen Fahrsteig gemäß dem Oberbegriff von Anspruch 1. Ein derartiger Fahrsteig ist bereits aus der DE-A-2 223 823 bekannt.

Bei derartigen Fahrsteigen, aber auch bei Fahrtreppen, werden Paletten über Führungsrollen, die auf Schienen laufen, mittels beidseitig laufender Palettenketten bewegt. Die Paletten sind über Hohlachsen mit den Führungsrollen verbunden, die über Wälzlager, üblicherweise über Kugellager, an den Kettengelenken gelagert sind.

Damit Fahrtreppen, insbesondere aber Fahrsteige, die häufig im Dauerbetrieb laufen und sehr lang sein können, möglichst wenig Energie verbrauchen, ist es wichtig, die Reibung bereits im Bereich des Antriebs der Paletten möglichst gering zu halten. Dennoch ist ein präzise geführter Lauf der Paletten unabdingbar, allein schon um den geforderten geringen Spalt seitlich zwischen Paletten und Begrenzungssockel einzuhalten.

Zur Reduzierung der von dem Fahrsteig abgegebenen Geräusche ist es ferner bekannt geworden, die Laufrollen, d.h. sowohl die Palettenketten-Laufrollen, die Führungsrollen der Paletten als auch die Schlepprollen, über welche das gegenüberliegende Ende der Palette je geführt ist, mit Kunststoff auszurüsten. Hierdurch ergibt sich tatsächlich eine reduzierte Geräuschemission, wobei jedoch die Rollreibung von Kunststoffrollen etwas größer als diejenige von metallischen Rollen ist. Die Rollreibung von Wälzlagern, wie beispielsweise Kugellagern, ist etwas geringer als die von Gleitlagern.

Daher liegt der Erfindung die Aufgabe zugrunde, einen Fahrsteig gemäß dem Oberbegriff von Anspruch 1 zu schaffen, der hinsichtlich der Laufeigenschaften verbessert ist, wobei dennoch der bauliche Aufwand reduziert ist.

Diese Aufgabe wird erfindungsgemäß durch das Kennzeichen von Anspruch 1 gelöst. Vorteilhafte Weiterbildungen ergeben sich aus den Unteransprüchen.

Erfindungsgemäß ist es vorgesehen, die bislang vorhandenen Schlepprollen wegzulassen und anstelle dessen die Palette über Mitnahmeelemente unmittelbar an Palettenkettengliedern anzulenken. Überraschend lassen sich hierdurch die Laufeigenschaften verbessern, denn es sind insgesamt weniger Reibung erzeugende Rollen vorhanden. Die Führung ist verbessert, denn das Mitnahmeelement stützt sich über das zugehörige Kettenglied nicht nur auf einer, sondern auf den beiden benachbarten - ohnehin vorgesehenen - Palettenketten-Laufrollen ab, so daß diese doppelt ausgenutzt werden. In diesem Zusammenhang ist es besonders günstig, wenn das Mitnahmeelement ziemlich genau in der Mitte der Palettenkettenglieder gelagert ist, um eine gleichmäßige Belastung der beiden benachbarten Rollen zu erzielen.

Der bauliche Aufwand im Rückführungsbereich ist signifikant reduziert, denn die für Schlepprollen erforderlichen Führungsschienen können vollständig entfallen. Auch an den Umkehrstellen können zusätzliche Zwangsführungen entfallen, nachdem die Paletten im Rücklauf von den Palettenketten getragen werden. Die Höhenjustierung der Paletten zueinander ist vereinfacht, denn die Mitnahmeelemente können ziemlich kurz, massiv und spielarm gelagert sein, so daß sich bereits durch die richtige Längenwahl die automatische Höhenanpassung zueinander benachbarter Paletten ergibt.

Die erfindungsgemäße Lösung bietet zudem den Vorteil, daß die Umkehrstellen einfacher aufgebaut sein können. Mit den als Lenker ausgebildeten Mitnahmeelementen wird der erforderliche Längenausgleich an den Umführungsbögen gewährleistet. Es ist bevorzugt, daß die Positionierung der Lagerstellen der Mitnahmeelemente so erfolgt, daß die Mitnahmeelemente bei gerade geführter Palette etwa 5 bis 6° nach einwärts, d.h. zur Palettenmitte hin, geneigt sind. Im Umführungsbogen sind sie dann etwa um den gleichen Betrag nach auswärts geneigt. Durch eine erforderliche Kettenspannvorrichtung werden die Palettenketten in jeder Situation gestrafft, so daß die Paletten nicht kollabieren können.

Besonders günstig ist es auch, daß für die Führungsrollen und die Palettenkette im übrigen auf handelsübliche Teile zurückgegriffen werden kann. Es muß lediglich jede zweite Innenlasche der Palettenkette mit einer entsprechenden Bohrung für die Aufnahme des Lagerbolzens für das Mitnahmeelement versehen sein. In an sich bekannter Weise ist der Lagerbolzen drehfest mit der Innenlasche verbunden und das Mitnahmeelement dreht sich auf dem Lagerbolzen, der somit eine große Lagerfläche mit geringer Flächenpressung bereitstellt. Aufgrund der geringen Auslenkung ist es erfindugnsgemäß besonders günstig, daß mit einfachen Gleitlagern gearbeitet werden kann, so daß teure und zusätzliches Gewicht bedingende Kugellager entbehrlich sind.

Weitere Vorteile, Einzelheiten und Merkmale ergeben sich aus der nachfolgenden Beschreibung eines Ausführungsbeispiels anhand der Zeichnung.

Es zeigen:
- Fig. 1: eine Seitenansicht eines Teils eines erfindungsgemäßen Fahrsteigs, unter Darstellung einer Palette mit einem Mitnahmeelement sowie der Palettenkette mit Führungs- und Laufrollen;
- Fig. 2: ein Schnitt durch das Mitnahmeelement gemäß Fig. 1, entlang der Linie B-D;
- Fig. 3: ein Schnitt durch den Fahrsteig gemäß Fig. 1 entlang der Linie A-A.

Ein in Fig. 1 lediglich in Form eines kleinen Ausschnitts dargestellter Fahrsteig 10 weist eine Palette 12 auf, die an einer Palettenkette 14 geführt ist. Die Palette 12 läuft auf Führungsrollen 16, die in die Palettenkette 14 integriert sind, wie es an sich bekannt ist. Zusätzlich zu den Führungsrollen 16 weist die Palettenkette je zwei Lauf- oder Kettenrollen 18 auf, die in gleichem Abstand voneinander und von der Führungsrolle 16 und auch der Führungsrolle 16 der nächstfolgenden Palette beabstandet sind. Beidseitig der Palette ist je eine Palettenkette vorgesehen, wobei in Fig. 1 nur eine Seite dargestellt ist.

Die Palette 12 ist an ihrem vorderen Ende beidseitig über eine Führungsrolle 16 und eine Hohlachse 17 an den Palettenketten 14, von denen die rechte Palettenkette 14 in Fig. 1 dargestellt ist, abgestützt. An ihrem hinteren Ende ist die Palette 12 erfindungsgemäß auf der Palettenkette 14 abgestützt, und zwar über Palettenstützelemente, insbesondere Palettenbolzen 20, und Mitnahmeelemente 22. Dementsprechend entfallen separate Schienen für die Schlepprollen, die ansonsten erforderlich wären, und alle Kettenrollen 18 und Führungsrollen 16 können auf einer gemeinsamen Schiene hintereinander laufen.

Dies gilt gleichermaßen für den Palettenrücklauf, bei dem die Paletten unter der Oberfläche zurückgeführt werden. Das Mitnahmeelemente 22 ist so ausgebildet, daß es nicht nur die Abstützung im Palettenvorlauf, sondern auch die Aufhängung der Paletten im Palettenrücklauf ermöglicht.

Die Palette 12 ist dementsprechend an vier Punkten auf den Palettenketten 14 beidseitig abgestützt und ist somit präzise und sicher geführt.

Wie es besser aus Fig. 2 ersichtlich ist, erstreckt sich der Palettenbolzen 20 seitlich zu der Palettenkette 14 hin aus der Palette 12 heraus. Die Palette ist bevorzugt aus Aluminium-Druckguß ausgebildet und der Palettenbolzen 20 ist mit eingegossen. Er läuft in einer Lagerausnehmung oder Bohrung 24 des Mitnahmeelements 22, so daß das Mitnahmelement 22 um die Achse des Palettenbolzen 20 schwenkbar ist.

Das Mitnahmeelement 22 erstreckt sich ziemlich breit über nahezu die gesamte Breite zwischen Innenlaschen 26 der Palettenkette 14. Anstelle der Befestigung an Außenlaschen 36 ist es bevorzugt, die Lagerung des Mitnahmelements 22 an Innenlaschen 26 vorzunehmen, nachdem diese von der Geometrie des Kettenantriebs her besser geeignet sind. Das Mitnahmeelement 22 ist auf der Palettenkette 14 über einen Lagerbolzen 28 schwenkbeweglich gelagert.

Der Lagerbolzen 28 ist an den Innenlaschen 26 drehfest und unverlierbar gehalten, und zwar bevorzugt mittels eines in einer Nut 30 eingebrachten, nicht dargestellten Lagerrings und einer dargestellten Haltespange 32. Das Mitnahmeelement 22 ist auf dem Lagerbolzen 28 schwenkbeweglich gelagert. Damit ergibt sich eine doppelt schwenkbewegliche Lagerung des als Lenker ausgebildeten Mitnahmeelements 22, nachdem sich beide Lagerachsen horizontal erstrecken.

Diese Lagerung erlaubt die Umführung der Paletten 12 störungsfrei an den Umkehrbögen, wobei in der Fig. 1 dargestellten waagerechten Stellung der Paletten, in welcher sie sich in der Betriebsstellung befinden, der Palettenbolzen 20 der zugehörigen Führungsrolle 16 der gleichen Palette 12 etwas näher ist als der Lagerbolzen 28.

Damit ist das Mitnahmeelement 22 etwas zur Palettenmitte hin geneigt, und die Schwenkbeweglichkeit ist voll ausreichend gegeben, um der Verkürzung durch die nach der Art einer Sehne wirkenden Palette 12 im Bereich der Umführungsbögen Rechnung zu tragen.

Das Mitnahmeelement 22 ist bevorzugt ziemlich klein und sehr kompakt und massiv. Beispielsweise ist ein Achsabstand zwischen dem Palettenbolzen 20 und dem Lagerbolzen 28 von 3 cm völlig ausreichend. Ein möglichst kompakter Aufbau ergibt sich bei einer Breite des Mitnahmeelements 22 zwischen den Innenlaschen 26 von ebenfalls etwa 3 cm. Das Mitnahmeelement 22 ist damit sehr verkantungsstabil und weist eine enge Führung für die Palette 12 auf. Dementsprechend erstreckt sich der Palettenbolzen 20 auch nur ganz knapp oberhalb der Innenlaschen 26.

Besonders bevorzugt ist es, wenn sich der Lagerbolzen 28 etwa in der Mitte der Innenlaschen 26 erstreckt. Dann wird etwa die halbe Last, die auf das Mitnahmeelemente 22 wirkt, von der benachbarten Kettenrolle 18 und die andere Hälfte der Last von der Führungsrolle 16 der nachfolgenden Palette aufgenommen. Überraschend ist diese Ausgestaltung besonders günstig für einen geräuscharmen und präzisen Lauf, wenn Kunststoff- oder Gummirollen verwendet werden.

Wie aus Fig. 3 ersichtlich ist, ist die Führungsrolle 16 bevorzugt härter, besteht also aus einem härter eingestellten Kunststoff an ihrer Oberfläche, während die Führungsrolle 18 sowie die leerlaufende, von dem Mitnahmeelemente 22 entfernte Führungsrolle 18 aus einem weicher eingestellten Kunststoff besteht, in dem zudem das betreffende Kugellager unmittelbar eingebettet ist.

Alle Rollen, also die Führungsrollen 16 und die Kettenrollen 18 sind bei dem erfindungsgemäßen Fahrsteig 10 mit Kugellagern 34 ausgerüstet. Dies ergibt einen leichten und geräuscharmen Lauf und eine sichere Abstützung. Die Palettenkette ist - wie es ebenfalls aus Fig. 3 ersichtlich ist - in an sich bekannter Weise ausgebildet, wobei sie lediglich im Bereich der Innenlaschen 26 mit Bohrungen für die Aufnahme des Lagerbolzens 28 versehen ist.

Es versteht sich, daß anstelle der dargestellten Ausgestaltung des Mitnahmeelements 22 auch eine beliebige andere wählbar ist. Bei der Ausgestaltung mit der Haltespange 32 kann die Montage des Mitnahmeelements 22 besonders leicht erfolgen. Bei bereits fertig montierten Paletten und Palettenketten wird das Mitnahmeelement 22 auf den vorstehenden Palettenbolzen 20 aufgeschoben. Das Mitnahmeelement 22 wird dann so verschwenkt, daß der Lagerbolzen 28 durch die Bohrung in den Innenlaschen 26 eingeführt werden kann, was von außen geschehen kann, so daß die Ausgestaltung insofern montagefreundlich ist. Nach vollständigem Einschieben wird lediglich noch die Haltespange 32 aufgesetzt, wobei die bevorzugte Ausgestaltung eine solche Haltespange 32 aufweist, die durch den Lagerbolzen 28 hindurchsteckbar und in eingestecktem Zustand unverlierbar gehalten ist.

Es versteht sich, daß anstelle der dargestellten Ausführungsform des Mitnahmelements 22 auch eine beliebige andere erfindungsgemäß möglich ist. Beispielsweise ist eine Schiebeführung zur Bereitstellung des Längenausgleichs möglich, so daß die Mitnahmeelemente 22 als Führungsklammern ausgebildet sind, die die Innenlaschen 26 beweglich umgreifen. Auch kann mit einer anderen Palettenkette die Abstützung an einer anderen Stelle an den Innenlaschen 26, oder aber auch an den Außenlaschen 36 oder bei Bedarf auch an dem Gelenk zwischen Innenlaschen und Außenlaschen erfolgen. Die bevorzugte Ausgestaltung, wie sie in den Figuren dargestellt ist, bietet jedoch eine breite und gute Abstützung jeder Palette 12.

Auch ist es möglich, anstelle des Lagerbolzens 28 eine Hohlachse wie für die Führungsrolle 16 zu verwenden oder auch den Palettenbolzen 20 entsprechend auszubilden.

## Patentansprüche

1. Fahrsteig, mit einer Vielzahl von Paletten (12), die an Palettenketten (14) über auf Schienen laufenden Führungsrollen (16) geführt sind, wobei die Palettenketten (14) sich beidseitig der Paletten (12) erstrecken, wobei jede Palette (12) sich seitlich zur Palettenkette (14) hin erstrekkende Palettenstützelemente (20) aufweist, dadurch gekennzeichnet, daß die Palettenstützelemente (20) an der Palettenkette (14) über Mitnahmeelemente (22) gelagert sind.

2. Fahrsteig nach Anspruch 1, dadurch gekennzeichnet, daß die Mitnahmeelemente (22) schwenkbeweglich an Laschen (26) der Palettenketten (14) gelagert sind.

3. Fahrsteig nach einem der vorhergehenden Ansprüche, dadurch gekennzeichnet, daß die Palettenbolzen (20) sich quer zur Förderrichtung der Palettenketten (14) erstrecken und die Mitnahmeelemente (22) an Lagerbolzen (28) gelagert sind, die sich im wesentlichen parallel zu den Palettenbolzen (20) erstrecken.

4. Fahrsteig nach einem der vorhergehenden Ansprüche, dadurch gekennzeichnet, daß die Mitnahmeelemente (22) als Stützelemente ausgebildet sind, die bei Belastung der Palette (12) die Palette an der von den Führungsrollen (16) entfernten Seite abstützen.

5. Fahrsteig nach einem der vorhergehenden Ansprüche, dadurch gekennzeichnet, daß die Mitnahmeelemente (22) als Zwischenglieder ausgebildet sind, und je schwenkbar an dem Palettenbolzen (20) und an einem Lagerbolzen (28) gelagert sind, der sich zwischen Laschen (26) der Palettenkette (14) erstreckt.

6. Fahrsteig nach einem der vorhergehenden Ansprüche, dadurch gekennzeichnet, daß die Mitnahmeelemente (22) sich in den Bereich zwischen Laschen, insbesondere in den Bereich zwischen Innenlaschen (26), der Palettenkette (14) erstrecken.

7. Fahrsteig nach einem der vorhergehenden Ansprüche, dadurch gekennzeichnet, daß die Palettenkette (14) zusätzlich zu den Führungsrollen (16) Laufrollen (18) aufweist, die je an den Gelenken der Palettenkette (14) zwischen Innenlaschen (26) und Außenlaschen (36) ausgebildet sind und daß jede Palette von einer Führungsrolle (16) und zwei (oder mehr) Laufrollen (18) unterstützt ist, wobei der Lagerbolzen (28) sich durch die Laschen (26) der Palettenkette (14) zwischen der letzten Laufrolle (18) und der Führungsrolle (16) der nächsten Palette (12) erstreckt.

8. Fahrsteig nach einem der vorhergehenden Ansprüche, dadurch gekennzeichnet, daß bei waagerechter Palette (12) und sich waagerecht erstreckender Palettenkette (14) der Lagerpunkt des Palettenbolzens (20) etwas weniger beabstandet von der Führungsrolle (16) der Palette (12) ist als der Lagerpunkt des Lagerbolzens (28) in der Palettenkette (14).

9. Fahrsteig nach einem der vorhergehenden Ansprüche, dadurch gekennzeichnet, daß die Mitnahmeelemente (22) als massive Lenker ausgebildet sind, die sich in Querrichtung im wesentlichen vollständig über die Breite zwischen den Innenlaschen (26) der Palettenkette (14) erstrecken.

10. Fahrsteig nach einem der vorhergehenden Ansprüche, dadurch gekennzeichnet, daß der Palettenbolzen (20) in die insbesondere aus Leichtmetallguß hergestellte Palette (12) drehfest eingegossen ist und bei der Montage des Fahrsteigs in eine Lagerausnehmung (24) des Mitnahmeelements (22) einsteckbar ist.

## Claims

1. A moving walkway having a plurality of pallets (12) which are guided on pallet chains (14) via guide rollers (16) running on rails, wherein the pallet chains (14) extend on either side of the pallets (12), and wherein each pallet (12) has pallet support elements (20) extending laterally towards the pallet chain (14), characterised in that the pallet support elements (20) are mounted on the pallet chain (14) via drive elements (22).

2. A moving walkway according to Claim 1, characterised in that the drive elements (22) are mounted for tilting movement on side plates (26) of the pallet chains (14).

3. A moving walkway according to either of the preceding Claims, characterised in that the pallet pins (20) extend transversely to the conveying direction of the pallet chains (14) and the drive elements (22) are mounted on bearing pins (28) which extend substantially parallel to the pallet pins (20).

4. A moving walkway according to any one of the preceding Claims, characterised in that the drive elements (22) are in the form of support elements which, when the pallet (12) is under load, support the pallet on the side remote from the guide rollers.

5. A moving walkway according to any one of the preceding Claims, characterised in that the drive elements (22) are in the form of links, and are each mounted pivotably on the pallet pin (20) and on a bearing pin (28) which extends between side plates (26) of the pallet chain (14).

6. A moving walkway according to any one of the preceding Claims, characterised in that drive elements (22) extend in the region between side plates, particularly in the region between inner side plates (26), of the pallet chain (14).

7. A moving walkway according to any one of the preceding Claims, characterised in that, in addition to the guide rollers (16), the pallet chain (14) has idler rollers (18) which in each case are provided at the joints of the pallet chains (14) between inner side plates (26) and outer side plates (36), and in that each pallet is supported by one guide roller (16) and two (or more) idler rollers (18), wherein the bearing pin (28) extends through the side plates (26) of the pallet chain (14) between the last idler roller and the guide roller (16) of the next pallet (12).

8. A moving walkway according to any one of the preceding Claims, characterised in that in the case of a horizontal pallet (12) and a horizontally extending pallet chain (14) the pivot point of the pallet pin (20) is spaced apart from the guide roller (16) of the pallet (12) to a slightly smaller extent than the pivot point of the bearing pin (28) in the pallet chain (14).

9. A moving walkway according to any one of the preceding Claims, characterised in that the drive elements (22) are in the form of solid links which extend in a transverse direction substantially entirely over the width between the inner side plates (26) of the pallet chain (14).

10. A moving walkway according to any one of the preceding Claims, characterised in that the pallet pin (20) is cast into the pallet (12), which in particular is made of cast light alloy, so as to fixed in rotation therewith and during the assembly of the moving walkway it can be fitted into a bearing recess (24) of the drive element (22).

## Revendications

1. Trottoir roulant, avec une pluralité de palettes (12) qui sont guidées sur des chaînes de palette (14) par l'intermédiaire de galets de guidage (16) circulant sur des rails, les chaînes de palette (14) s'étendant des deux côtés des palettes (12), chaque palette (12) présentant des éléments de support de palette (20) s'étendant latéralement en direction de la chaîne de palette (14), caractérisé en ce que les éléments de support de palette (20) sont montés sur la chaîne de palette (14) par l'intermédiaire d'éléments d'entraînement (22).

2. Trottoir roulant selon la revendication 1, caractérisé en ce que les éléments d'entraînement (22) sont montés pivotants sur des maillons (26) des chaînes de palette (14).

3. Trottoir roulant selon l'une des revendications précédentes, caractérisé en ce que les axes de palette (20) s'étendent transversalement à la direction de transport des chaînes de palette (14) et les éléments d'entraînement (22) sont montés sur des axes de montage (28) qui s'étendent sensiblement parallèlement aux axes de palette (20) .

4. Trottoir roulant selon l'une des revendications précédentes, caractérisé en ce que les éléments d'entraînement (22) sont réalisés sous la forme d'éléments de support qui, en cas de sollicitation de la palette (12) soutiennent la palette sur le côté éloigné des galets de guidage (16).

5. Trottoir roulant selon l'une des revendications précédentes, caractérisé en ce que les éléments d'entraînement (22) sont réalisés sous la forme d'organes intermédiaires et sont montés chacun pivotants sur l'axe de palette (20) et sur un axe de montage (28) qui s'étend entre des maillons (26) de la chaîne de palette (14).

6. Trottoir roulant selon l'une des revendications précédentes, caractérisé en ce que les éléments d'entraînement (22) s'étendent dans la zone située entre des maillons, en particulier dans la zone située entre des maillons intérieurs (26), de la chaîne de palette (14).

7. Trottoir roulant selon l'une des revendications précédentes, caractérisé en ce que la chaîne de palette (14) présente, en plus des galets de guidage (16), des galets de roulement (18) qui sont réalisés chacun sur les articulations de la chaîne de palette (14) entre des maillons intérieurs (26) et des maillons extérieurs (36) et que chaque palette est soutenue par un galet de guidage (16) et deux galets de roulement (18) (ou plus), l'axe de montage (28) s'étendant à travers les maillons (26) de la chaîne de palette (14) entre le dernier galet de roulement (18) et le galet de guidage (16) de la palette (12) suivante.

8. Trottoir roulant selon l'une des revendications précédentes, caractérisé en ce que avec une palette (12) horizontale et une chaîne de palette (14) s'étendant horizontalement, le point de montage de l'axe de palette (20) est un peu moins écarté du galet de guidage (16) de la palette (12) que le point de montage de l'axe de montage (28) dans la chaîne de palette (14).

9. Trottoir roulant selon l'une des revendications précédentes, caractérisé en ce que les éléments d'entraînement (22) sont réalisés sous la forme de bras oscillants massifs qui s'étendent dans la direction transversale, sensiblement entièrement sur la largeur comprise entre les maillons intérieurs (26) de la chaîne de palette (14).

10. Trottoir roulant selon l'une des revendications précédentes, caractérisé en ce que l'axe de palette (20) fait corps, en étant immobilisé en rotation, avec la palette (12), fabriquée notamment en un métal léger coulé, et peut être enfiché dans un évidement de montage (24) de l'élément d'entraînement (22) lors du montage du trottoir roulant.
